# EUROPÄISCHE PATENTSCHRIFT

(11) **EP 3 542 098 B1**
(45) Veröffentlichungstag und Bekanntmachung des Hinweises auf die Patenterteilung: **15.12.2021**
(21) Anmeldenummer: 17794213.3
(22) Anmeldetag: 25.10.2017
(51) Int. Cl.: F28F 13/00, F21S 45/48, F21S 41/148, F21S 41/657

(54) **KÜHLKÖRPER MIT VARIABLEM THERMISCHEN WIDERSTAND**
HEAT SINK HAVING VARIABLE THERMAL RESISTANCE
DISSIPATEUR THERMIQUE À RÉSISTANCE THERMIQUE VARIABLE

(30) Priorität: 17.11.2016 AT 510432016
(43) Veröffentlichungstag der Anmeldung: 25.09.2019
(73) Patentinhaber: ZKW Group GmbH, 3250 Wieselburg (AT)
(72) Erfinder: MAYER, Peter, 3371 Neumarkt an der Ybbs (AT); BRUNNER, Michael, 3650 Pöggstall (AT); EBNER, Martin, 3300 Amstetten (AT)
(74) Vertreter: Patentanwaltskanzlei Matschnig & Forsthuber OG
(86) Internationale Anmeldenummer: PCT/AT2017/060287
(87) Internationale Veröffentlichungsnummer: WO 2018/090067

(56) Entgegenhaltungen:
- EP-A1- 2 602 538
- DE-A1-102006 001 711
- DE-A1-102007 057 056
- JP-A- 2009 021 135
- US-A1- 2009 059 594

## Beschreibung

Die Erfindung betrifft einen Kraftfahrzeugscheinwerfer mit einem Scheinwerfergehäuse und einer Abdeckscheibe mit zumindest einer in diesem Kraftfahrzeugscheinwerfer angeordneten Lichtquelle, wobei das Licht der zumindest einen Lichtquelle in Form einer definierten Lichtverteilung vor dem Kraftfahrzeugscheinwerfer abgebildet werden kann, und wobei zur Kühlung der zumindest einen Lichtquelle eine Kühlkörpervorrichtung vorgesehen ist.

Bei einem Kraftfahrzeugscheinwerfer sind im Allgemeinen Lichtquellen innerhalb des Scheinwerfergehäuses angeordnet, wie beispielsweise Glühlampen, Hochintensitätsentladungslampen oder Leuchtdioden. Beim Betrieb des Kraftfahrzeugscheinwerfers erzeugen diese üblichen Lichtquellen und ihre Komponenten Wärme, die es abzuführen gilt. Besonders Leuchtdioden sollten unterhalb ihrer maximalen Betriebstemperatur gehalten werden, um eine optimale Leistung und Langlebigkeit zu gewährleisten.

In der Regel ist die Umgebungstemperatur des in Betrieb stehenden Fahrzeugscheinwerfers niedriger als im Inneren des Kraftfahrzeugscheinwerfers selbst, und so ist die praktikabelste Lösung jene, die erzeugte Wärme im Inneren des Kraftfahrzeugscheinwerfers an die Umgebungstemperatur abzugeben.

Da das Scheinwerfergehäuse eines Kraftfahrzeugscheinwerfers und eine den vorderen Bereich des Gehäuses abdeckende Abdeckscheibe jedoch üblicherweise den Innenraum des Kraftfahrzeugscheinwerfers von der Umgebung fluidisch abtrennen, um Verunreinigungen, wie Staub oder andere Schmutzpartikel, am Eindringen in den Innenraum des Kraftfahrzeugscheinwerfers zu hindern, ist eine eigene Kühlvorrichtung vorgesehen, die so angebracht ist, dass sie den Innenraum des Kraftfahrzeugscheinwerfers und die darin angeordneten Lichtquellen kühlt, indem sie Wärme an die äußere Umgebung abgibt.

Kraftfahrzeugscheinwerfer sind normalerweise an einem Abschnitt des Fahrzeugrahmens befestigt, der an den Motorraum angrenzt, der oftmals erheblich höhere Temperaturen aufweist als die äußere Umgebungstemperatur. Zum Beispiel wird während des Fahrzeugbetriebs im Motorraum Wärme durch den Verbrennungsmotor und verschiedenste Komponenten abgegeben. Ebenso wird die Luft im Motorraum bei Gebrauch als auch Nichtgebrauch des Fahrzeugs durch Sonnenenergie erwärmt. Naheliegend wäre es deshalb, die Temperatur im Inneren des Kraftfahrzeugscheinwerfers wie in der Patentanmeldung DE 10 2006 057 569 B4 beschrieben, über die Abdeckscheibe eines eingebauten Kraftfahrzeugscheinwerfers abzuführen. Davon wird jedoch aus optischen Gründen und um die Funktionalität der Abdeckscheibe, die in lichtemittierender Richtung des Kraftfahrzeugscheinwerfers zum Teil transparent ausgebildet sein kann, nicht einzuschränken abgesehen.

Um nicht durch weitere bauliche Maßnahmen in die äußere Optik des Fahrzeugs einzugreifen, werden Kühlkörpervorrichtungen so an den Fahrzeugscheinwerfer angebracht, dass sie im eingebauten Zustand in Richtung Motorraum angeordnet sind. Wie bereits erwähnt, kann die Temperatur gegebenenfalls im Motorraum gleich hoch, bzw. höher sein als die Temperatur im Inneren des Kraftfahrzeugscheinwerfers. In diesem Fall kann das Innere des Kraftfahrzeugscheinwerfers durch die in Richtung Motorraum angeordnete Kühlkörpervorrichtung nicht gekühlt werden, sondern würde sie sogar noch aufheizen. Deshalb ist es von Vorteil, den Kraftfahrzeugscheinwerfer mit einer Kühlvorrichtung auszustatten, die das Innere des Kraftfahrzeugscheinwerfers und die darin angeordneten Lichtquellen gegen die relativ hohen Temperaturen im Motorraum abschirmt. Die DE 10 2007 057056 A1 offenbart einen Kraftfahrzeugscheinwerfer des Stands der Technik.

Aufgabe der Erfindung ist es, zu oben erwähnten Einschränkungen und anderen Nachteilen des Standes der Technik einen Kraftfahrzeugscheinwerfer bereitzustellen, der eine Kühlkörpervorrichtung aufweist, die das Innere des Kraftfahrzeugscheinwerfers kühlt und die darin angeordneten Lichtquellen gegen die relativ hohen Temperaturen im Motorraum abschirmt.

Diese Aufgabe wird dadurch gelöst, dass die Kühlkörpervorrichtung zwei durch einen Luftspalt voneinander getrennte Kühlkörperelemente umfasst, welche derart angeordnet sind, dass ein erstes Kühlkörperelement im Innenraum des Kraftfahrzeugscheinwerfers und ein zweites Kühlkörperelement außerhalb des Kraftfahrzeugscheinwerfers angebracht ist, wobei die Kühlkörpervorrichtung mit einer Kontaktiervorrichtung versehen ist, die derart ausgebildet ist, dass Wärmeaustausch zwischen den Kühlkörperelementen über diese Kontaktiervorrichtung stattfindet, wenn die Temperatur im Innenraum des Kraftfahrzeugscheinwerfers höher ist als die Temperatur in dem Bereich außerhalb des Kraftfahrzeugscheinwerfers, an dem das zweite Kühlkörperelement angebracht ist, und dass kein Wärmeaustausch zwischen den Kühlkörperelementen möglich ist, wenn die Temperatur im Innenraum des Kraftfahrzeugscheinwerfers niedriger ist als die Temperatur in dem Bereich außerhalb des Kraftfahrzeugscheinwerfers, an dem das zweite Kühlkörperelement angebracht ist.

Eine vorteilhafte Weiterbildung der erfindungsgemäßen Vorrichtung sieht vor, dass die Kühlkörperelemente derart angeordnet sind, dass das erste Kühlkörperelement in Wärmeübertragungskontakt mit der zumindest einen im Scheinwerfergehäuse angeordneten Lichtquelle platziert ist.

Weiters kann es zweckmäßig sein, wenn das zweite Kühlkörperelement im eingebauten Zustand des Kraftfahrzeugscheinwerfers in Richtung Motorraum gerichtet ist, vorzugsweise in einem Motorraum positioniert ist.

Vorteilhaft kann es sein, wenn die Kühlkörperelemente in Bezug zueinander feststehend angeordnet sind.

Vorteilhafterweise kann die Kontaktiervorrichtung zumindest ein wärmeleitendes Kontaktelement umfassen, welches bezüglich der Kühlkörperelemente beweglich ist.

Erfindungsgemäß ist es vorgesehen, dass die Kontaktiervorrichtung ein Kontaktelement oder mehrere Kontaktelemente umfasst, welches Wärmeaustausch zwischen den Kühlkörperelementen ermöglicht, wenn die Temperatur im Innenraum des Kraftfahrzeugscheinwerfers höher ist als die Temperatur in dem Bereich außerhalb des Kraftfahrzeugscheinwerfers, an dem das zweite Kühlkörperelement angebracht ist, wobei das Kontaktelement oder die Kontaktelemente der Kontaktiervorrichtung dabei in gleichzeitigem wärmeleitenden Kontakt mit dem ersten Kühlkörperelement und dem zweiten Kühlkörperelement sind, und dass kein Wärmeaustausch zwischen den Kühlkörperelementen möglich ist, wenn die Temperatur im Innenraum des Kraftfahrzeugscheinwerfers niedriger ist als die Temperatur in dem Bereich außerhalb des Kraftfahrzeugscheinwerfers, an dem das zweite Kühlkörperelement angebracht ist, indem die umfassten Kontaktelemente der Kontaktiervorrichtung dabei nur in Kontakt mit jeweils einem Kühlkörperelement oder keinem Kühlkörperelement stehen.

Da die Kontaktflächen der Kontaktelemente, die sich bei oben beschriebener Temperaturbedingung berühren, um Wärme zu übertragen, beispielsweise eben bzw. plan ausgeführt sein können, kann es durch Abnutzung oder anderen Gründen dazu führen, dass sich die Kontaktflächen der Kontaktelemente nicht mehr vollflächig berühren. Dies ist einer optimalen Wärmeübertragung abträglich und deshalb kann hierfür beispielsweise eine Wärmeleitpaste oder sonstige Mittel, die dazu geeignet sind die Wärmeübertragung zwischen zwei Objekten zu verbessern, eingesetzt werden.

Weiters kann es vorteilhaft sein, wenn die Kontaktiervorrichtung ein erstes und ein zweites Kontaktelement umfasst, welche Wärmeaustausch zwischen den Kühlkörperelementen ermöglichen, wenn die Temperatur im Innenraum des Kraftfahrzeugscheinwerfers höher ist als die Temperatur in dem Bereich außerhalb des Kraftfahrzeugscheinwerfers, an dem das zweite Kühlkörperelement angebracht ist, wobei das erste Kontaktelement dabei in gleichzeitigem wärmeleitenden Kontakt mit dem ersten Kühlkörperelement und zugleich über das zweite Kontaktelement mit dem zweiten Kühlkörperelement ist, und dass kein Wärmeaustausch zwischen den Kühlkörperelementen möglich ist, wenn die Temperatur im Innenraum des Kraftfahrzeugscheinwerfers niedriger ist als die Temperatur in dem Bereich außerhalb des Kraftfahrzeugscheinwerfers, an dem das zweite Kühlkörperelement angebracht ist, indem die Kontaktelemente der Kontaktiervorrichtung dabei nur in Kontakt mit jeweils einem Kühlkörperelement stehen, aber nicht miteinander.

Es kann vorgesehen sein, dass zumindest ein Kontaktelement der Kontaktiervorrichtung in zumindest einer Ausnehmung in einem Kühlkörperelement verschiebbar gelagert ist.

Es ist zweckmäßig, wenn genau zwei Kontaktelemente der Kontaktiervorrichtung in jeweils einer Ausnehmung in den Kühlkörperelementen verschiebbar gelagert sind.

Mit Vorteil ist vorgesehen, wenn die Kontaktelemente der Kontaktiervorrichtung durch zumindest ein dem jeweiligen Kontaktelement zugeordnetes Steuerelement bewegt werden können.

Weiter ist mit Vorteil vorgesehen, wenn dem ersten Kontaktelement ein erstes Steuerelement zugeordnet ist und dem zweiten Kontaktelement ein zweites Steuerelement zugeordnet ist.

Beispielsweise kann das erste Steuerelement derart ausgebildet sein, dass bei steigender Temperatur im Innenraum des Kraftfahrzeugscheinwerfers das erste Kontaktelement durch das erste Steuerelement ausgefahren wird, sodass ein wärmeleitender Kontakt mit dem zweiten Kontaktelement hergestellt werden kann.

Weiters ist es günstig, wenn das zweite Steuerelement derart ausgebildet ist, dass bei steigender Temperatur in dem Bereich außerhalb des Kraftfahrzeugscheinwerfers, an dem das zweite Kühlkörperelement angebracht ist, das zweite Kontaktelement durch das zweite Steuerelement eingefahren wird, sodass ein wärmeleitender Kontakt mit dem ersten Kontaktelement unterbunden werden kann.

Es ist zweckmäßig, wenn die Steuerelemente aus einem Material beschaffen sind, welches sich temperaturabhängig ausdehnt bzw. zusammenzieht.

Bei einer Ausführungsform ist vorgesehen, dass die Steuerelemente aus Bimetall gefertigt sind.

Bei Verwendung von Bimetallen als Steuerungselemente könnte beispielsweise für alle Steuerungselemente das gleiche Bimetall verwendet werden. Hierbei ist zu beachten, dass bei Erwärmung oder Abkühlung um ein bestimmtes ΔT die Kontaktelemente bei spiegelverkehrter Positionierung der Steuerungselemente - also der Bimetalle - im Betrag die gleiche Wegstrecke zurücklegen. Für ein allgemeines Funktionieren der Erfindung ist es ratsam eine "Eichposition" bei bestimmter Temperatur festzulegen, bei der die Kontaktflächen der Kontaktelemente sich bei gleicher Temperatur berühren.

Hierzu könnte die Position der Kontaktelemente so eingestellt sein, dass diese sich bei beispielsweise 70°C im Innenraum des Scheinwerfergehäuses und bei 70°C im Bereich außerhalb des Kraftfahrzeugscheinwerfers, an dem das zweite Kühlkörperelement angebracht ist, gerade berühren und einen wärmeleitenden Kontakt herstellen. Ebenso wäre denkbar, dass die Kontaktelemente so positioniert bzw. geeicht werden, dass diese sich bei beispielsweise 71°C im Innenraum des Scheinwerfergehäuses und bei 70°C im Bereich außerhalb des Kraftfahrzeugscheinwerfers, an dem das zweite Kühlkörperelement angebracht ist, gerade berühren und einen wärmeleitenden Kontakt herstellen. Die erste Eichung bzw. Positionierung wäre also ein wärmeleitender Kontakt zwischen den Kontaktelementen bei gleicher Temperatur, wobei die zweite mögliche Eichposition, bei der gerade ein wärmeleitender Kontakt zwischen den Kontaktelementen vorhanden ist, für einen Temperaturunterschied ist, bei welchem die Temperatur im Innenraum des Scheinwerfergehäuses gerade höher ist als die Temperatur in dem Bereich außerhalb des Kraftfahrzeugscheinwerfers.

Im Folgenden ist die Erfindung an Hand der Zeichnungen näher erläutert. In dieser zeigt
Fig. 1 einen Querschnitt eines beispielhaften Kraftfahrzeugscheinwerfers,
Fig. 2 eine Seitenansicht einer erfindungsgemäßen Kühlkörpervorrichtung,
Fig. 3 eine Seitenansicht der Kühlkörpervorrichtung aus Fig. 2 im Zustand des Wärmeaustausches,
Fig. 4 eine Seitenansicht der Kühlkörpervorrichtung aus Fig. 2 im Zustand, bei dem kein Wärmeaustausch stattfindet,
Fig. 5, 6, 7, 8, 9 und 10 zeigen weitere mögliche Ausführungsformen der Kühlkörpervorrichtung.

In **Fig. 1** ist der erfindungsgemäße Kraftfahrzeugscheinwerfer 100 mit einem Scheinwerfergehäuse **102** und einer Abdeckscheibe **103** abgebildet. Innerhalb des Kraftfahrzeugscheinwerfers **100** sind Lichtquellen **104, 105** angebracht, die jeweils Licht auf einen zugeordneten Reflektor werfen, der unterhalb jeder Lichtquelle angeordnet ist. Richtungsangaben wie "oben", "unten", "vorn" oder "hinten" beziehen sich auf einen Kraftfahrzeugscheinwerfer in eingebautem Zustand.

Wie in **Fig. 1** zu sehen, ist das erste Kühlkörperelement **106** der Kühlkörpervorrichtung **200** in Wärmeübertragungskontakt mit der im Kraftfahrzeugscheinwerfer **100** angeordneten Lichtquelle **104** platziert und ein zweites Kühlkörperelement 107 ist außerhalb des Kraftfahrzeugscheinwerfers **100** im eingebauten Zustand des Kraftfahrzeugscheinwerfers **100** in Richtung Motorraum gerichtet. Eine Detailansicht der Kühlkörpervorrichtung **200** und der umfassten Komponenten ist in **Fig. 2** dargestellt.

Wie in **Fig. 2** zu sehen, umfasst die Kühlkörpervorrichtung **200** zwei durch einen Luftspalt **209** voneinander getrennte Kühlkörperelemente **201, 202**, wobei beide Kühlkörperelemente **201, 202** zueinander feststehend positioniert sind. Zwischen den Kühlkörperelementen **201, 202** ist die Kontaktiervorrichtung **210** angeordnet, die einen Wärmekontakt zwischen den beiden getrennten Kühlkörperelementen **201, 202** herstellen kann. Diese Kontaktiervorrichtung **210** umfasst die wärmeleitenden Kontaktelemente **203, 204,** sowie die zugehörigen temperaturabhängigen Steuerelemente **207, 208.**

Ein erstes Kontaktelement **203** ist in einer im ersten Kühlkörperelement **201** vorhandenen Ausnehmung **205** und ein zweites Kontaktelement **204** ist in einer im zweiten Kühlkörperelement **202** vorhandenen Ausnehmung **206** verschiebbar gelagert. Dem ersten Kontaktelement **203** ist ein erstes Steuerelement **207** und dem zweiten Kontaktelement **204** ein zweites Steuerelement **208** zugeordnet.

Die Kontaktelemente **203, 204** können durch die jeweiligen Steuerelemente **207, 208,** welche in dem gezeigten Beispiel aus Bimetall gefertigt sind, in die bzw. aus den Ausnehmungen **205**, **206** zumindest zum Teil hinein bzw. heraus bewegt werden.

**Fig. 3** zeigt den Zustand der Kühlkörpervorrichtung **200** aus **Fig. 2**, bei dem die Temperatur im Innenraum des Kraftfahrzeugscheinwerfers **100** höher ist als die Temperatur im Bereich des in den Motorraum gerichteten, zweiten Kühlkörperelements **202,** wobei das erste Kontaktelement **203** durch das temperaturabhängige, erste Steuerelement **207** aus der Ausnehmung **205** des ersten Kühlkörperelements **201** bewegt worden ist, um so wärmeleitenden Kontakt mit dem zweiten Kontaktelement **204** des zweiten Kühlkörperelements **202** herzustellen und Wärme an das zweite Kühlkörperelement **202** abzuführen.

In **Fig. 4** ist der Zustand der Kühlkörpervorrichtung **200** aus **Fig. 2** abgebildet, bei dem die Temperatur im Innenraum des Kraftfahrzeugscheinwerfers **100** niedriger ist als die Temperatur im Bereich des in den Motorraum gerichteten, zweiten Kühlkörperelements **202,** wobei das zweite Kontaktelement **204** durch das temperaturabhängige, zweite Steuerelement **208** in die Ausnehmung **206** des zweiten Kühlkörperelements **202** bewegt worden ist, um so den Kontakt mit dem ersten Kontaktelement **203** des ersten Kühlkörperelements **201** zu unterbrechen, sodass jeglicher Wärmaustausch zwischen den Kühlkörperelementen **201, 202** unterbunden wird.

Weitere mögliche Ausführungsformen der gegenständlichen Erfindung sind in den weiteren Figuren dargestellt, so können mehrere Ausnehmungen **505, 506, 511, 512, 606, 612, 705, 706, 712** für die jeweiligen Kühlkörperelemente **501, 502, 601, 602, 701, 702** vorgesehen sein, wie in **Fig. 5, 6** und **7** gezeigt.

In **Fig. 5** sind je Kühlkörperelement **501, 502** zwei Ausnehmungen 505, **506, 511, 512** vorgesehen, wobei ein erstes Kontaktelement **503** dem ersten Kühlkörperelement **501** und ein zweites Kontaktelement **504** dem zweiten Kühlkörperelement **502** zugeordnet sind und derart in den vorhandenen Ausnehmungen 505, **506, 511, 512** angeordnet sind, dass diese in keiner Weise durch ein zumindest teilweises Herausschieben aus den Ausnehmungen 505, **512** in Kontakt treten können, wobei jedes Kontaktelement **503, 504** in die ihm jeweils gegenüberliegende Ausnehmung **506, 511** zumindest zum Teil bewegt werden kann, um einen Wärmeaustausch mit dem ihm nicht zugeordneten Kühlkörperelement **501, 502** herzustellen.

**Fig. 6** zeigt eine ähnliche Anordnung wie in **Fig.5****,** wobei das erste und zweite Kontaktelement **603, 604** einem gemeinsamen zweiten Kühlkörperelement **602** in voneinander getrennten Ausnehmungen **606, 612** zugeordnet und angeordnet sind, und jeweils aus diesen zumindest zum Teil heraus bewegt werden können, um einen Wärmeaustausch mit dem ersten Kühlkörperelement **601** herzustellen, welches ohne Ausnehmungen und zugeordneten Kontaktelementen vorgesehen ist. Ein ähnliches Beispiel mit lediglich einem einzigen Kontaktelement **803, 904** ist in **Fig. 8** und **9** gezeigt, wobei in **Fig. 8** im Unterschied zu **Fig. 9** eine zusätzliche Ausnehmung **805** in dem ersten Kühlkörperelement **801** vorgesehen ist.

**Fig. 7** zeigt zum Unterschied der in **Fig. 2** dargestellten Ausführungsform eine zusätzliche zweite Ausnehmung **712** im zweiten Kühlkörperelement **702,** wobei das zweite Kontaktelement **704** hufeisenartig ausgeformt ist, sodass es in beiden Ausnehmungen **706, 712** des zweiten Kühlkörperelements **702** angeordnet werden kann.

In **Fig. 10** ist das erste Kontaktelement **1003** auf der oberen bzw. unteren Seite des ersten Kühlkörperelements **1001** vorzugsweise beweglich angeordnet, wobei das erste Kühlkörperelement **1001** keine Ausnehmungen aufweist, und das zweite Kontaktelement **1004** in der Ausnehmung **1006** des zweiten Kühlkörperelements **1002** angeordnet und derart ausgeformt ist, dass es beim zumindest teilweisen Herausschieben aus der Ausnehmung **1006** Wärmeaustausch mit dem vorzugsweise beweglichen ersten Kontaktelement **1003** herstellen kann.

Es ist noch anzumerken, dass in den **Fig. 5, 6, 7, 8, 9** und **10** auf ein Einzeichnen der jeweiligen Steuerungselemente **207, 208** verzichtet worden ist, wobei die Kontaktelemente dieser Ausführungsformen sehr wohl mit oben beschriebenen Steuerungselementen **207, 208** bewegt werden können.

Weiters können bei den in **Fig. 5**, **6**, **8** und **9** dargestellten Ausführungsformen Temperatursensoren vorgesehen sein, wobei hierbei ein Temperatursensor im Innenraum des Kraftfahrzeugscheinwerfers **100** und ein weiterer Temperatursensor in dem Bereich außerhalb des Kraftfahrzeugscheinwerfers **100**, an dem das zweite Kühlkörperelement **502, 602, 802, 902** angeordnet ist, angebracht ist. Eine Steuerung vergleicht die von den Temperatursensoren jeweils erfassten Temperaturen, vergleicht diese und verschiebt das jeweilige Kontaktelement **503, 504, 603, 604, 803, 904** über das dem Kontaktelement **503, 504, 603, 604, 803, 904** zugeordnete, in diesen Figuren nicht eingezeichnete Steuerungselement **207**, **208** mit Hilfe eines Antriebs, beispielsweise einem Linearmotor oder Balg- und Membranantriebe, sodass nach den oben beschriebenen Temperaturbedingungen Wärmekontakt hergestellt oder unterbunden werden kann.

**BEZUGSZEICHENLISTE**

| | |
|---|---|
| Kraftfahrzeugscheinwerfer | 100 |
| Scheinwerfergehäuse | 102 |
| Abdeckscheibe | 103 |
| Lichtquellen | 104,105 |
| Kühlkörpervorrichtung | 200 |
| erstes Kühlkörperelement | 106, 201, 501, 601, 701, 801, 901, 1001 |
| zweites Kühlkörperelement | 107, 202, 502, 602, 702, 802, 902, 1002 |
| Luftspalt | 209 |
| Kontaktiervorrichtung | 210 |
| erstes Kontaktelement | 108, 203, 503, 603, 703, 803, 904, 1003 |
| zweites Kontaktelement | 109, 204, 504, 604, 704, 1004 |
| erstes Steuerelement | 207 |
| zweites Steuerelement | 208 |
| Ausnehmung | 205, 206, 505, 506, 511, 512, 606, 612, 705, 706, 712, 805, 806, 906, 1006 |

## Patentansprüche

1. Kraftfahrzeugscheinwerfer (100) mit einem Scheinwerfergehäuse (102) und einer Abdeckscheibe (103) und mit zumindest einer in diesem Kraftfahrzeugscheinwerfer (100) angeordneten Lichtquelle (104, 105), wobei das Licht der zumindest einen Lichtquelle (104, 105) in Form einer definierten Lichtverteilung vor dem Kraftfahrzeugscheinwerfer (100) abgebildet werden kann, und wobei zur Kühlung der zumindest einen Lichtquelle (104, 105) eine Kühlkörpervorrichtung (200) vorgesehen ist, wobei die Kühlkörpervorrichtung (200) zwei durch einen Luftspalt (209) voneinander getrennte Kühlkörperelemente (106, 107, 201, 202, 501, 502, 601, 602, 701, 702, 801, 802, 901, 902, 1001, 1002) umfasst, welche derart angeordnet sind, dass ein erstes Kühlkörperelement (106, 201, 501, 601, 701, 801, 901, 1001) im Innenraum des Kraftfahrzeugscheinwerfers (100) und ein zweites Kühlkörperelement (107, 202, 502, 602, 702, 802, 902, 1002) außerhalb des Kraftfahrzeugscheinwerfers (100) angebracht ist, wobei die Kühlkörpervorrichtung (200) mit einer Kontaktiervorrichtung (210) versehen ist, welche Kontaktiervorrichtung (210) ein Kontaktelement (108, 109, 203, 204, 503, 504, 603, 604, 703, 704, 803, 904, 1003, 1004) oder mehrere Kontaktelemente (108, 109, 203, 204, 503, 504, 603, 604, 703, 704, 803, 904, 1003, 1004) umfasst, welches einen Wärmeaustausch zwischen den Kühlkörperelementen (106, 107, 201, 202, 501, 502, 601, 602, 701, 702, 801, 802, 901, 902, 1001, 1002) ermöglicht, wenn die Temperatur im Innenraum des Kraftfahrzeugscheinwerfers (100) höher ist als die Temperatur in dem Bereich außerhalb des Kraftfahrzeugscheinwerfers (100), an dem das zweite Kühlkörperelement (107, 202, 502, 602, 702, 802, 902, 1002) angebracht ist, wobei das Kontaktelement (108, 109, 203, 204, 503, 504, 603, 604, 703, 704, 803, 904, 1003, 1004) oder die Kontaktelemente (108, 109, 203, 204, 503, 504, 603, 604, 703, 704, 803, 904, 1003, 1004) der Kontaktiervorrichtung (210) dabei in gleichzeitigem wärmeleitenden Kontakt mit dem ersten Kühlkörperelement (106, 201, 501, 601, 701, 801, 901, 1001) und dem zweiten Kühlkörperelement (107, 202, 502, 602, 702, 802, 902, 1002) sind, **dadurch gekennzeichnet, dass** kein Wärmeaustausch zwischen den Kühlkörperelementen (106, 107, 201, 202, 501, 502, 601, 602, 701, 702, 801, 802, 901, 902, 1001, 1002) möglich ist, wenn die Temperatur im Innenraum des Kraftfahrzeugscheinwerfers (100) niedriger ist als die Temperatur in dem Bereich außerhalb des Kraftfahrzeugscheinwerfers (100), an dem das zweite Kühlkörperelement (107, 202, 502, 602, 702, 802, 902, 1002) angebracht ist, indem die umfassten Kontaktelemente (108, 109, 203, 204, 503, 504, 603, 604, 703, 704, 803, 904, 1003, 1004) der Kontaktiervorrichtung (210) dabei nur in Kontakt mit jeweils einem Kühlkörperelement (106, 107, 201, 202, 501, 502, 601, 602, 701, 702, 801, 802, 901, 902, 1001, 1002) oder keinem Kühlkörperelement (106, 107, 201, 202, 501, 502, 601, 602, 701, 702, 801, 802, 901, 902, 1001, 1002) stehen.

2. Kraftfahrzeugscheinwerfer (100) nach Anspruch 1, **dadurch gekennzeichnet, dass** die Kühlkörperelemente (106, 107, 201, 202, 501, 502, 601, 602, 701, 702, 801, 802, 901, 902, 1001, 1002) derart angeordnet sind, dass das erste Kühlkörperelement (106, 201, 501, 601, 701, 801, 901, 1001) in Wärmeübertragungskontakt mit der zumindest einen im Kraftfahrzeugscheinwerfer (100) angeordneten Lichtquelle (104, 105) platziert ist.

3. Kraftfahrzeugscheinwerfer (100) nach Anspruch 1 oder 2, **dadurch gekennzeichnet, dass** das zweite Kühlkörperelement (107, 202, 502, 602, 702, 802, 902, 1002)) außerhalb des Kraftfahrzeugscheinwerfers an der Abdeckscheibe abgewandten Seite des Scheinwerfergehäuses angeordnet ist, wobei vorzugsweise das zweite Kühlkörperelement (107, 202, 502, 602, 702, 802, 902, 1002) im eingebauten Zustand des Kraftfahrzeugscheinwerfers (100) in einem Motorraum positioniert ist.

4. Kraftfahrzeugscheinwerfer (100) nach Anspruch 1 bis 3, **dadurch gekennzeichnet, dass** die Kühlkörperelemente (106, 107, 201, 202, 501, 502, 601, 602, 701, 702, 801, 802, 901, 902, 1001, 1002) in Bezug zueinander feststehend angeordnet sind.

5. Kraftfahrzeugscheinwerfer (100) nach Anspruch 1 bis 4, **dadurch gekennzeichnet, dass** die Kontaktiervorrichtung (210) zumindest ein wärmeleitendes Kontaktelement (108, 109, 203, 204, 503, 504, 603, 604, 703, 704, 803, 904, 1003, 1004) umfasst, welches bezüglich der Kühlkörperelemente (106, 107, 201, 202, 501, 502, 601, 602, 701, 702, 801, 802, 901, 902, 1001, 1002) beweglich ist.

6. Kraftfahrzeugscheinwerfer (100) nach Anspruch 1 bis 5, **dadurch gekennzeichnet, dass** die Kontaktiervorrichtung (210) ein erstes und ein zweites Kontaktelement (108, 109, 203, 204, 503, 504, 603, 604, 703, 704, 803, 904, 1003, 1004) umfasst, welche einen Wärmeaustausch zwischen den Kühlkörperelementen (106, 107, 201, 202, 501, 502, 601, 602, 701, 702, 801, 802, 901, 902, 1001, 1002) ermöglichen, wenn die Temperatur im Innenraum des Kraftfahrzeugscheinwerfers (100) höher ist als die Temperatur in dem Bereich außerhalb des Kraftfahrzeugscheinwerfers (100), an dem das zweite Kühlkörperelement (107, 202, 502, 602, 702, 802, 902, 1002) angebracht ist, wobei das erste Kontaktelement (108, 203, 503, 603, 703, 803, 904, 1003) dabei in gleichzeitigem wärmeleitenden Kontakt mit dem ersten Kühlkörperelement (106, 201, 501, 601, 701, 801, 901, 1001) und zugleich über das zweite Kontaktelement (109, 204, 504, 604, 704, 1004) mit dem zweiten Kühlkörperelement (107, 202, 502, 602, 702, 802, 902, 1002) steht, und dass kein Wärmeaustausch zwischen den Kühlkörperelementen (106, 107, 201, 202, 501, 502, 601, 602, 701, 702, 801, 802, 901, 902, 1001, 1002) möglich ist, wenn die Temperatur im Innenraum des Kraftfahrzeugscheinwerfers (100) niedriger ist als die Temperatur in dem Bereich außerhalb des Kraftfahrzeugscheinwerfers (100), an dem das zweite Kühlkörperelement (107, 202, 502, 602, 702, 802, 902, 1002) angebracht ist, indem die Kontaktelemente (108, 109, 203, 204, 503, 504, 603, 604, 703, 704, 803, 904, 1003, 1004) der Kontaktiervorrichtung (210) dabei nur in Kontakt mit jeweils einem Kühlkörperelement (106, 107, 201, 202, 501, 502, 601, 602, 701, 702, 801, 802, 901, 902, 1001, 1002) stehen, aber nicht miteinander.

7. Kraftfahrzeugscheinwerfer (100) nach Anspruch 5 oder 6, **dadurch gekennzeichnet, dass** zumindest ein Kontaktelement (108, 109, 203, 204, 503, 504, 603, 604, 703, 704, 803, 904, 1003, 1004) der Kontaktiervorrichtung (210) in zumindest einer Ausnehmung (205, 206, 505, 506, 511, 512, 606, 612, 705, 706, 712, 805, 806, 906, 1006) in zumindest einem Kühlkörperelement (106, 107, 201, 202, 501, 502, 601, 602, 701, 702, 801, 802, 901, 902, 1001, 1002) verschiebbar gelagert ist.

8. Kraftfahrzeugscheinwerfer (100) nach Anspruch 5 bis 7, **dadurch gekennzeichnet, dass** genau zwei Kontaktelemente (106, 109, 203, 204, 503, 504, 603, 604, 703, 704, 1003, 1004) der Kontaktiervorrichtung (210) in jeweils einer zugeordneten Ausnehmung (205, 206, 505, 506, 511, 512, 606, 612, 705, 706, 712, 805, 806, 906, 1006) in den Kühlkörperelementen (106, 107, 201, 202, 501, 502, 601, 602, 701, 702, 801, 802, 901, 902, 1001,1002) verschiebbar gelagert sind.

9. Kraftfahrzeugscheinwerfer (100) nach Anspruch 5 bis 8, **dadurch gekennzeichnet, dass** die Kontaktelemente (108, 109, 203, 204, 503, 504, 603, 604, 703, 704, 803, 904, 1003, 1004) der Kontaktiervorrichtung (210) durch zumindest ein dem jeweiligen Kontaktelement (108, 109, 203, 204, 503, 504, 603, 604, 703, 704, 803, 904, 1003, 1004) zugeordnetes Steuerelement (207, 208) bewegt werden können.

10. Kraftfahrzeugscheinwerfer (100) nach Anspruch 6 bis 9, **dadurch gekennzeichnet, dass** dem ersten Kontaktelement (108, 203, 503, 603, 703, 803, 904, 1003) ein erstes Steuerelement (207) zugeordnet ist und dem zweiten Kontaktelement (109, 204, 504, 604, 704, 1004) ein zweites Steuerelement (208) zugeordnet ist.

11. Kraftfahrzeugscheinwerfer (100) nach Anspruch 10, **dadurch gekennzeichnet, dass** das erste Steuerelement (207) derart ausgebildet ist, dass bei steigender Temperatur im Innenraum des Kraftfahrzeugscheinwerfers (100) das erste Kontaktelement (108, 203, 503, 603, 703, 803, 904, 1003) durch das erste Steuerelement (207) zumindest teilweise aus der zugeordneten Ausnehmung (205, 505, 506, 606, 705, 805, 806, 906) geschoben wird, sodass ein wärmeleitender Kontakt mit dem zweiten Kontaktelement (109, 204, 504, 604, 704, 1004) oder dem zweiten Kühlkörperelement (107, 202, 502, 602, 702, 802, 902, 1002) hergestellt werden kann.

12. Kraftfahrzeugscheinwerfer (100) nach Anspruch 10 oder 11, **dadurch gekennzeichnet, dass** das zweite Steuerelement (208) derart ausgebildet ist, dass bei steigender Temperatur in dem Bereich außerhalb des Kraftfahrzeugscheinwerfers (100), an dem das zweite Kühlkörperelement (107, 202, 502, 602, 702, 802, 902, 1002) angebracht ist, das zweite Kontaktelement (109, 204, 504, 604, 704, 1004) durch das zweite Steuerelement (208) weiter in die zugeordnete Ausnehmung (206, 511, 512, 612, 706, 712, 1006) eingefahren wird, sodass ein wärmeleitender Kontakt mit dem ersten Kontaktelement (108, 203, 503, 603, 703, 1003) oder dem ersten Kühlkörperelement (106, 201, 501, 601, 701, 801, 901, 1001) unterbunden werden kann.

13. Kraftfahrzeugscheinwerfer (100) nach Anspruch 9 bis 12, **dadurch gekennzeichnet, dass** die Steuerelemente (207, 208) aus einem Material beschaffen sind, welches sich temperaturabhängig ausdehnt bzw. zusammenzieht.

14. Kraftfahrzeugscheinwerfer (100) nach Anspruch 9 bis 13, **dadurch gekennzeichnet, dass** die Steuerelemente (207, 208) aus Bimetall gefertigt sind.

## Claims

1. Motor vehicle headlamp (100) having a headlamp housing (102) and a cover lens (103) and having at least one light source (104, 105) arranged in this motor vehicle headlamp (100), it being possible for the light from the at least one light source (104, 105) to be imaged in the form of a defined light distribution in front of the motor vehicle headlamp (100), and a heat sink device (200) being provided for cooling the at least one light source (104, 105),
wherein
the heat sink device (200) comprises two heat sink elements (106, 107, 201, 202, 501, 502, 601, 602, 701, 702, 801, 802, 901, 902, 1001, 1002) separated from each other by an air gap (209), which are arranged in such a way that a first heat sink element (106, 201, 501, 601, 701, 801, 901, 1001) is mounted inside the motor vehicle headlamp (100) and a second heat sink element (107, 202, 502, 602, 702, 802, 902, 1002) is mounted outside the motor vehicle headlamp (100), wherein the heat sink device (200) is provided with a contacting device (210), which contacting device (210) comprises a contact element (108, 109, 203, 204, 503, 504, 603, 604, 703, 704, 803, 904, 1003, 1004) or a plurality of contact elements (108, 109, 203, 204, 503, 504, 603, 604, 703, 704, 803, 904, 1003, 1004) which enables a heat exchange between the heat sink elements (106, 107, 201, 202, 501, 502, 601, 602, 701, 702, 801, 802, 901, 902, 1001, 1002) when the temperature in the interior of the motor vehicle headlamp (100) is higher than the temperature in the area outside the motor vehicle headlamp (100) to which the second heat sink element (107, 202, 502, 602, 702, 802, 902, 1002) is attached, wherein the contact element (108, 109, 203, 204, 503, 504, 603, 604, 703, 704, 803, 904, 1003, 1004) or the contact elements (108, 109, 203, 204, 503, 504, 603, 604, 703, 704, 803, 904, 1003, 1004) of the contacting device (210) thereby being in simultaneous thermally conductive contact with the first heat sink element (106, 201, 501, 601, 701, 801, 901, 1001) and the second heat sink element (107, 202, 502, 602, 702, 802, 902, 1002), **characterized in that** no heat exchange is possible between the heat sink elements (106, 107, 201, 202, 501, 502, 601, 602, 701, 702, 801, 802, 901, 902, 1001, 1002), when the temperature in the interior of the motor vehicle headlamp (100) is lower than the temperature in the region outside the motor vehicle headlamp (100) to which the second heat sink element (107, 202, 502, 602, 702, 802, 902, 1002) is attached, **in that** the contact elements (108, 109, 203, 204, 503, 504, 603, 604, 703, 704, 803, 904, 1003, 1004) of the contacting device (210) thereby only being in contact with one heat sink element (106, 107, 201, 202, 501, 502, 601, 602, 701, 702, 801, 802, 901, 902, 1001, 1002) or no heat sink element (106, 107, 201, 202, 501, 502, 601, 602, 701, 702, 801, 802, 901, 902, 1001, 1002).

2. Motor vehicle headlamp (100) according to claim 1, **characterized in that** the heat sink elements (106, 107, 201, 202, 501, 502, 601, 602, 701, 702, 801, 802, 901, 902, 1001, 1002) are arranged such that the first heat sink element (106, 201, 501, 601, 701, 801, 901, 1001) is placed in heat transfer contact with the at least one light source (104, 105) arranged in the motor vehicle headlamp (100).

3. Motor vehicle headlamp (100) according to claim 1 or 2, **characterized in that** the second heat sink element (107, 202, 502, 602, 702, 802, 902, 1002)) is arranged outside the motor vehicle headlamp on the side of the headlamp housing facing away from the cover lens, preferably the second heat sink element (107, 202, 502, 602, 702, 802, 902, 1002) being positioned in an engine compartment in the installed state of the motor vehicle headlamp (100).

4. Motor vehicle headlamp (100) according to claim 1 to 3, **characterized in that** the heat sink elements (106, 107, 201, 202, 501, 502, 601, 602, 701, 702, 801, 802, 901, 902, 1001, 1002) are arranged fixed with respect to each other.

5. Motor vehicle headlamp (100) according to claim 1 to 4, **characterized in that** the contacting device (210) comprises at least one thermally conductive contact element (108, 109, 203, 204, 503, 504, 603, 604, 703, 704, 803, 904, 1003, 1004) which is movable with respect to the heat sink elements (106, 107, 201, 202, 501, 502, 601, 602, 701, 702, 801, 802, 901, 902, 1001, 1002).

6. Motor vehicle headlamp (100) according to claim 1 to 5, **characterized in that** the contacting device (210) comprises a first and a second contact element (108, 109, 203, 204, 503, 504, 603, 604, 703, 704, 803, 904, 1003, 1004) which allow a heat exchange between the heat sink elements (106, 107, 201, 202, 501, 502, 601, 602, 701, 702, 801, 802, 901, 902, 1001, 1002), if the temperature in the interior of the motor vehicle headlamp (100) is higher than the temperature in the region outside the motor vehicle headlamp (100) at which the second heat sink element (107, 202, 502, 602, 702, 802, 902, 1002) is mounted, the first contact element (108, 203, 503, 603, 703, 803, 904, 1003) thereby being in simultaneous heat-conducting contact with the first heat sink element (106, 201, 501, 601, 701, 801, 901, 1001) and at the same time via the second contact element (109, 204, 504, 604, 704, 1004) with the second heat sink element (107, 202, 502, 602, 702, 802, 902, 1002), and that no heat exchange takes place between the heat sink elements (106, 107, 201, 202, 501, 502, 601, 602, 701, 702, 801, 802, 901, 902, 1001, 1002) is possible when the temperature in the interior of the motor vehicle headlamp (100) is lower than the temperature in the region outside the motor vehicle headlamp (100), to which the second heat sink element (107, 202, 502, 602, 702, 802, 902, 1002) is attached, **in that** the contact elements (108, 109, 203, 204, 503, 504, 603, 604, 703, 704, 803, 904, 1003, 1004) of the contacting device (210) are thereby only in contact with one heat sink element (106, 107, 201, 202, 501, 502, 601, 602, 701, 702, 801, 802, 901, 902, 1001, 1002) each, but not with each other.

7. Motor vehicle headlamp (100) according to claim 5 or 6, **characterized in that** at least one contact element (108, 109, 203, 204, 503, 504, 603, 604, 703, 704, 803, 904, 1003, 1004) of the contacting device (210) is located in at least one recess (205, 206, 505, 506, 511, 512, 606, 612, 705, 706, 712, 805, 806, 906, 1006) in at least one heat sink element (106, 107, 201, 202, 501, 502, 601, 602, 701, 702, 801, 802, 901, 902, 1001, 1002) in a displaceable manner.

8. Motor vehicle headlamp (100) according to claim 5 to 7, **characterized in that** exactly two contact elements (106, 109, 203, 204, 503, 504, 603, 604, 703, 704, 1003, 1004) of the contacting device (210) are mounted in a respective associated recess (205, 206, 505, 506, 511, 512, 606, 612, 705, 706, 712, 805, 806, 906, 1006) in the heat sink elements (106, 107, 201, 202, 501, 502, 601, 602, 701, 702, 801, 802, 901, 902, 1001, 1002).

9. Motor vehicle headlamp (100) according to claim 5 to 8, **characterized in that** the contact elements (108, 109, 203, 204, 503, 504, 603, 604, 703, 704, 803, 904, 1003, 1004) of the contacting device (210) can be moved by at least one control element (207, 208) assigned to the respective contact element (108, 109, 203, 204, 503, 504, 603, 604, 703, 704, 803, 904, 1003, 1004).

10. Motor vehicle headlamp (100) according to claim 6 to 9, **characterized in that** a first control element (207) is associated with the first contact element (108, 203, 503, 603, 703, 803, 904, 1003) and a second control element (208) is associated with the second contact element (109, 204, 504, 604, 704, 1004).

11. Motor vehicle headlamp (100) according to claim 10, **characterized in that** the first control element (207) is designed in such a way that, when the temperature in the interior of the motor vehicle headlamp (100) rises, the first contact element (108, 203, 503, 603, 703, 803, 904, 1003) is at least partially pushed out of the associated recess (205, 505, 506, 606, 705, 805, 806, 906) by the first control element (207), so that a thermally conductive contact can be established with the second contact element (109, 204, 504, 604, 704, 1004) or the second heat sink element (107, 202, 502, 602, 702, 802, 902, 1002).

12. Motor vehicle headlamp (100) according to claim 10 or 11, **characterized in that** the second control element (208) is designed in such a way that, when the temperature rises in the area outside the motor vehicle headlamp (100) to which the second heat sink element (107, 202, 502, 602, 702, 802, 902, 1002) is attached, the second contact element (109, 204, 504, 604, 704, 1004) is retracted further into the associated recess (206, 511, 512, 612, 706, 712, 1006) by the second control element (208), so that heat-conducting contact with the first contact element (108, 203, 503, 603, 703, 1003) or the first heat sink element (106, 201, 501, 601, 701, 801, 901, 1001) can be prevented.

13. Motor vehicle headlamp (100) according to claim 9 to 12, **characterized in that** the control elements (207, 208) are procured from a material which expands or contracts depending on the temperature.

14. Motor vehicle headlamp (100) according to claim 9 to 13, **characterized in that** the control elements (207, 208) are made of bimetal.

## Revendications

1. Projecteur de véhicule automobile (100) avec un boîtier de projecteur (102) et une glace (103) et avec au moins une source lumineuse (104, 105) disposée dans ce projecteur de véhicule automobile (100), la lumière de l'au moins une source lumineuse (104, 105) pouvant être représentée sous la forme d'une répartition lumineuse définie devant le projecteur de véhicule automobile (100) et un dispositif de dissipation de chaleur (200) étant prévu pour refroidir l'au moins une source lumineuse (104, 105),
où
le dispositif de dissipation thermique (200) comprend deux éléments de dissipation thermique (106, 107, 201, 202, 501, 502, 601, 602, 701, 702, 801, 802, 901, 902, 1001, 1002) qui sont séparés l'un de l'autre par un intervalle d'air (209) et sont disposés de telle sorte qu'un premier élément de dissipation thermique (106, 201, 501, 601, 701, 801, 901, 1001) est monté à l'intérieur du projecteur de véhicule à moteur (100) et un deuxième élément de dissipation de chaleur (107, 202, 502, 602, 702, 802, 902, 1002) est monté à l'extérieur du projecteur de véhicule à moteur (100), le dispositif de dissipation de chaleur (200) étant muni d'un dispositif de contact (210), lequel dispositif de contact (210) comprend un élément de contact (108, 109, 203, 204, 503, 504, 603, 604, 703, 704, 803, 904, 1003, 1004) ou plusieurs éléments de contact (108, 109, 203, 204, 503, 504, 603, 604, 703, 704, 803, 904, 1003, 1004) qui permettent un échange thermique entre les éléments dissipateurs de chaleur (106, 107, 201, 202, 501, 502, 601, 602, 701, 702, 801, 802, 901, 902, 1001, 1002) lorsque la température à l'intérieur du projecteur de véhicule à moteur (100) est supérieure à la température dans la région à l'extérieur du projecteur de véhicule à moteur (100) à laquelle le deuxième élément de dissipation de chaleur (107, 202, 502, 602, 702, 802, 902, 1002) est fixé, dans lequel l'élément de contact (108, 109, 203, 204, 503, 504, 603, 604, 703, 704, 803, 904, 1003, 1004) ou les éléments de contact (108, 109, 203, 204, 503, 504, 603, 604, 703, 704, 803, 904, 1003, 1004) du dispositif de contact (210) étant ainsi en contact de conduction thermique simultané avec le premier élément de dissipation thermique (106, 201, 501, 601, 701, 801, 901, 1001) et le deuxième élément dissipateur de chaleur (107, 202, 502, 602, 702, 802, 902, 1002), **caractérisé en ce qu'**aucun échange de chaleur n'est possible entre les éléments dissipateurs de chaleur (106, 107, 201, 202, 501, 502, 601, 602, 701, 702, 801, 802, 901, 902, 1001, 1002), si la température à l'intérieur du projecteur de véhicule automobile (100) est inférieure à la température dans la zone extérieure au projecteur de véhicule automobile (100) à laquelle est fixé le deuxième élément dissipateur de chaleur (107, 202, 502, 602, 702, 802, 902, 1002), **en ce que** les éléments de contact fermés (108, 109, 203, 204, 503, 504, 603, 604, 703, 704, 803, 904, 1003, 1004) du dispositif de contact (210) ne sont ainsi en contact qu'avec un seul élément de dissipation thermique (106, 107, 201, 202, 501, 502, 601, 602, 701, 702, 801, 802, 901, 902, 1001, 1002) ou aucun élément dissipateur de chaleur (106, 107, 201, 202, 501, 502, 601, 602, 701, 702, 801, 802, 901, 902, 1001, 1002).

2. Projecteur de véhicule automobile (100) selon la revendication 1, **caractérisé en ce que** les éléments de dissipation thermique (106, 107, 201, 202, 501, 502, 601, 602, 701, 702, 801, 802, 901, 902, 1001, 1002) sont disposés de telle sorte que le premier élément de dissipation thermique (106, 201, 501, 601, 701, 801, 901, 1001) est placé en contact de transfert thermique avec la au moins une source lumineuse (104, 105) disposée dans le projecteur de véhicule automobile (100).

3. Projecteur de véhicule automobile (100) selon la revendication 1 ou 2, **caractérisé en ce que** le deuxième élément de dissipation de chaleur (107, 202, 502, 602, 702, 802, 902, 1002) est disposé à l'extérieur du projecteur de véhicule automobile sur le côté du boîtier de projecteur opposé à la lentille de recouvrement, de préférence le deuxième élément de dissipation de chaleur (107, 202, 502, 602, 702, 802, 902, 1002) étant positionné dans un compartiment moteur dans l'état installé du projecteur de véhicule automobile (100).

4. Projecteur de véhicule automobile (100) selon la revendication 1 à 3, **caractérisé en ce que** les éléments dissipateurs de chaleur (106, 107, 201, 202, 501, 502, 601, 602, 701, 702, 801, 802, 901, 902, 1001, 1002) sont disposés de manière fixe les uns par rapport aux autres.

5. Projecteur de véhicule automobile (100) selon la revendication 1 à 4, **caractérisé en ce que** le dispositif de contact (210) comprend au moins un élément de contact thermoconducteur (108, 109, 203, 204, 503, 504, 603, 604, 703, 704, 803, 904, 1003, 1004) mobile par rapport aux éléments dissipateurs de chaleur (106, 107, 201, 202, 501, 502, 601, 602, 701, 702, 801, 802, 901, 902, 1001, 1002).

6. Projecteur de véhicule automobile (100) selon la revendication 1 à 5, **caractérisé en ce que** le dispositif de mise en contact (210) comprend un premier et un second élément de contact (108, 109, 203, 204, 503, 504, 603, 604, 703, 704, 803, 904, 1003, 1004) qui permettent un échange thermique entre les éléments de dissipation thermique (106, 107, 201, 202, 501, 502, 601, 602, 701, 702, 801, 802, 901, 902, 1001, 1002), si la température à l'intérieur du projecteur de véhicule à moteur (100) est supérieure à la température dans la région extérieure au projecteur de véhicule à moteur (100) à laquelle le deuxième élément de dissipation de chaleur (107, 202, 502, 602, 702, 802, 902, 1002) est monté, le premier élément de contact (108, 203, 503, 603, 703, 803, 904, 1003) étant en contact thermoconducteur simultané avec le premier élément dissipateur de chaleur (106, 201, 501, 601, 701, 801, 901, 1001) et en même temps par le deuxième élément de contact (109, 204, 504, 604, 704, 1004) avec le deuxième élément de dissipation de chaleur (107, 202, 502, 602, 702, 802, 902, 1002), et qu'aucun échange de chaleur n'a lieu entre les éléments de dissipation de chaleur (106, 107, 201, 202, 501, 502, 601, 602, 701, 702, 801, 802, 901, 902, 1001, 1002) est possible lorsque la température à l'intérieur du projecteur de véhicule à moteur (100) est inférieure à la température dans la région extérieure au projecteur de véhicule à moteur (100), auquel est fixé le deuxième élément dissipateur de chaleur (107, 202, 502, 602, 702, 802, 902, 1002), **en ce que** les éléments de contact (108, 109, 203, 204, 503, 504, 603, 604, 703, 704, 803, 904, 1003, 1004) du dispositif de mise en contact (210) sont ainsi uniquement en contact avec un élément de dissipation thermique respectif (106, 107, 201, 202, 501, 502, 601, 602, 701, 702, 801, 802, 901, 902, 1001, 1002), mais pas entre eux.

7. Projecteur de véhicule automobile (100) selon la revendication 5 ou 6, **caractérisé en ce qu'**au moins un élément de contact (108, 109, 203, 204, 503, 504, 603, 604, 703, 704, 803, 904, 1003, 1004) du dispositif de contact (210) est situé dans au moins un évidement (205, 206, 505, 506, 511, 512, 606, 612, 705, 706, 712, 805, 806, 906, 1006) dans au moins un élément dissipateur de chaleur (106, 107, 201, 202, 501, 502, 601, 602, 701, 702, 801, 802, 901, 902, 1001, 1002).

8. Projecteur de véhicule automobile (100) selon la revendication 5 à 7, **caractérisé en ce que** exactement deux éléments de contact (106, 109, 203, 204, 503, 504, 603, 604, 703, 704, 1003, 1004) du dispositif de contact (210) sont montés dans un évidement associé respectif (205, 206, 505, 506, 511, 512, 606, 612, 705, 706, 712, 805, 806, 906, 1006) dans les éléments du dissipateur thermique (106, 107, 201, 202, 501, 502, 601, 602, 701, 702, 801, 802, 901, 902, 1001, 1002).

9. Projecteur de véhicule automobile (100) selon la revendication 5 à 8, **caractérisé en ce que** les éléments de contact (108, 109, 203, 204, 503, 504, 603, 604, 703, 704, 803, 904, 1003, 1004) du dispositif de contact (210) peuvent être déplacés par au moins un élément de commande (207, 208) associé à l'élément de contact respectif (108, 109, 203, 204, 503, 504, 603, 604, 703, 704, 803, 904, 1003, 1004).

10. Projecteur de véhicule automobile (100) selon la revendication 6 à 9, **caractérisé en ce qu'**un premier élément de commande (207) est associé au premier élément de contact (108, 203, 503, 603, 703, 803, 904, 1003) et un deuxième élément de commande (208) est associé au deuxième élément de contact (109, 204, 504, 604, 704, 1004).

11. Projecteur de véhicule automobile (100) selon la revendication 10, **caractérisé en ce que** le premier élément de commande (207) est conçu de telle sorte que, lorsque la température à l'intérieur du projecteur de véhicule automobile (100) augmente, le premier élément de contact (108, 203, 503, 603, 703, 803, 904, 1003) est au moins partiellement poussé hors de l'évidement associé (205, 505, 506, 606, 705, 805, 806, 906) par le premier élément de commande (207), de sorte qu'un contact thermoconducteur peut être établi avec le deuxième élément de contact (109, 204, 504, 604, 704, 1004) ou le deuxième élément dissipateur de chaleur (107, 202, 502, 602, 702, 802, 902, 1002).

12. Projecteur de véhicule automobile (100) selon la revendication 10 ou 11, **caractérisé en ce que** le deuxième élément de commande (208) est conçu de telle sorte que, lorsque la température augmente dans la zone située à l'extérieur du projecteur de véhicule automobile (100) auquel est fixé le deuxième élément de dissipation thermique (107, 202, 502, 602, 702, 802, 902, 1002), le deuxième élément de contact (109, 204, 504, 604, 704, 1004) est rétracté davantage dans l'évidement associé (206, 511, 512, 612, 706, 712, 1006) par le deuxième élément de commande (208), de sorte qu'un contact thermoconducteur avec le premier élément de contact (108, 203, 503, 603, 703, 1003) ou le premier élément de dissipation thermique (106, 201, 501, 601, 701, 801, 901, 1001) peut être empêché.

13. Projecteur de véhicule automobile (100) selon les revendications 9 à 12, **caractérisé en ce que** les éléments de commande (207, 208) sont constitués d'un matériau qui se dilate ou se contracte en fonction de la température.

14. Projecteur de véhicule automobile (100) selon les revendications 9 à 13, **caractérisé en ce que** les éléments de commande (207, 208) sont en bimétal.
